# EUROPÄISCHE PATENTSCHRIFT

(11) **EP 2 377 104 B1**
(45) Veröffentlichungstag und Bekanntmachung des Hinweises auf die Patenterteilung: **18.09.2019**
(21) Anmeldenummer: 09801661.1
(22) Anmeldetag: 04.12.2009
(51) Int. Cl.: G07D 7/12

(54) **VORRICHTUNG UND VERFAHREN ZUM NACHWEIS VON REFLEKTIERTEM UND/ODER EMITTIERTEM LICHT EINES GEGENSTANDES**
DEVICE AND METHOD FOR DETECTING REFLECTED AND/OR EMITTED LIGHT OF AN OBJECT
DISPOSITIF ET PROCÉDÉ DE DÉTECTION DE LUMIÈRE RÉFLÉCHIE ET/OU ÉMISE PAR UN OBJET

(30) Priorität: 15.01.2009 DE 102009005171
(43) Veröffentlichungstag der Anmeldung: 19.10.2011
(73) Patentinhaber: Beb Industrie-Elektronik AG, 3400 Burgdorf (CH)
(72) Erfinder: REINHARD, Christoph, CH-3427 Utzenstorf (CH); SCHLETTI, Reto, 3400 Burgdorf (CH)
(74) Vertreter: Viering, Jentschura & Partner mbB Patent- und Rechtsanwälte
(86) Internationale Anmeldenummer: PCT/EP2009/008688
(87) Internationale Veröffentlichungsnummer: WO 2010/081507

(56) Entgegenhaltungen:
- EP-A2- 1 220 165
- GB-A- 2 366 371
- GB-A- 2 404 013

## Beschreibung

Die Erfindung geht aus von einer Vorrichtung und einem Verfahren zum Nachweis von reflektiertem und/ oder emittiertem Licht eines Gegenstandes, insbesondere eines flachen Gegenstandes.

Derartige Vorrichtungen werden bei der Überprüfung von Gegenständen eingesetzt. Hierzu zählen das Erkennen, Kontrollieren, Verifizieren und Prüfen der Echtheit von Gegenständen und das Identifizieren von Fälschungen. Zu den Gegenständen zählen insbesondere Wertscheine oder Dokumente wie beispielsweise Banknoten, Schecks, Aktien, Papiere mit Sicherheitsaufdruck, Urkunden, Eintrittskarten oder Fahrkarten, Gutscheine, aber auch Kredit- oder Bankomatkarten, Identifikations- oder Zugangskarten. Vorrichtungen zum Nachweis von reflektiertem und/ oder emittiertem Licht eines Gegenstandes sind häufig Bestandteil eines aus mehreren Komponenten bestehenden Systems zur Be- und Verarbeitung flacher Gegenstände. Vorrichtungen zum Nachweis von reflektiertem und/ oder emittiertem Licht dienen dazu, gefälschte von echten Gegenständen zu unterscheiden. Um gefälschte von echten Gegenständen zu unterscheiden, werden die Gegenstände, insbesondere Banknoten, Sicherheits-, Ausweis- oder Wertdokumente, mit geeigneten Sicherheitsdruckfarben bedruckt. Diese vermitteln dem Betrachter im sichtbaren Spektralbereich einen bestimmten Farbeindruck. Darüber hinaus weisen sie bei Bestrahlung mit Licht im unsichtbaren Spektralbereich, beispielsweise im UV-Bereich oder im IR-Bereich, ein charakteristisches Reflexions-, Fluoreszenz- oder Phosphoreszenzverhalten auf. Da handelsübliche und gewöhnliche Druckfarben dieses Verhalten nicht zeigen, lassen sich durch die Überprüfung der Reflexion, der Fluoreszenz und der Phosphoreszenz von Licht durch Gegenstände Fälschungen von echten Gegenständen unterscheiden.

Aus der GB 2 404 013 A sind ein Verfahren und eine Vorrichtung zur Messung der Lebensdauer angeregter Zustände anhand der Fluoreszenz bekannt. Dabei wird eine Probe mit Licht bestrahlt um Fluoreszenz anzuregen. Die Intensität des anregenden Lichts wechselt dabei wiederholt zwischen einer ersten Intensität I₁ und einer zweiten Intensität I₂. Das von der Probe aufgrund von Fluoreszenz emittierte Licht wird nachgewiesen. Dabei wird ein Signal des nachgewiesenen Lichts erzeugt, welches in einen ersten Wert S₁ und einen zweiten Wert S₂ zerlegt wird. Die Zerlegung korrespondiert dabei zu den Intensitäten I₁ und I₂ des anregenden Lichts. Die Lebensdauer des angeregten Zustands wird anhand einer Formel berechnet, in welche die Werte S₁ und S₂, die Periodendauer T betreffend das Umschalten zwischen den Intensitäten I₁ und I₂ und die Lebensdauer T eingehen. Als nachteilig erweist sich, dass eine Überprüfung der Echtheit von Gegenständen anhand der Lebensdauer angeregter Zustände aufwändig ist und daher nicht bei Gegenständen in großen Stückzahlen während des Transports nicht praktikabel ist.

Aus der EP 1 220 165 A2 ist eine Vorrichtung zum Nachweis von Fluoreszenz einer bestimmten Wellenlänge und von Reflexion im UV-Bereich offenbart. Die Vorrichtung weist als Lichtquelle eine UV-LED auf. Ferner ist sie mit einem Detektor zum Nachweis des von einem zu untersuchenden Gegenstand reflektierten Lichts und mit einem Detektor zum Nachweis der Fluoreszenz ausgestattet. Der zweite Detektor ist von der Lichtquelle durch eine Abschirmung getrennt und mit einem Filter für die eingestrahlte Wellenlänge ausgestattet.

In der GB 2 366 371 A ist eine Vorrichtung zum Abtasten von Geldscheinen offenbart. Dabei wird das von einem Geldschein reflektierte Licht durch mehrere in einer Zeile angeordnete Detektoren erfasst. Das Ausgangssignal jedes Detektors wird mittels eines analogen Tiefpassfilters, eines A/D-Wandlers und schließlich mittels eines digitalen Filters bearbeitet. Dabei weist das digitale Filter eine Übertragungsfunktion auf, die der Inversen der Übertragungsfunktion des analogen Filters entspricht. Das digitale Filter wird mittels eines Prozessors bestimmt, der über einen A/D-Wandler mit einer Stromerzeugung für mehrere Lichtquellen verbunden ist. Die Lichtquellen haben verschiedene Wellenlängen und dienen der Beleuchtung der Geldscheine.

Als problematisch erweist sich bei der Überprüfung der Reflexion, der Fluoreszenz und der Phosphoreszenz eines Gegenstandes, dass die Intensität des durch den Gegenstand reflektierten oder emittierten Lichts entweder so hoch ist, dass der zum Nachweis eingesetzte Detektor in Sättigung geht, oder so schwach ist, dass der Detektor den Effekt nicht nachweisen kann. Da die zu überprüfenden Gegenstände Unterschiede ihrer optischen Eigenschaften, insbesondere hinsichtlich ihres Reflexions-, Fluoreszenz und Phosphoreszenzverhaltens, aufweisen, kann die Intensität des reflektierten oder emittierten Lichts nicht auf einem vorgegebenen Wert oder einen engen Bereich eingeschränkt und der Detektor oder Sensor nicht auf diesen Bereich eingestellt werden.

Demgegenüber weist die Vorrichtung mit den Merkmalen des Anspruchs 1 den Vorteil auf, dass sie mit einer Stromversorgung für eine Beleuchtungseinrichtung ausgestattet ist, welche die Beleuchtungseinrichtung mit einem zeitlich periodischen Strom versorgt, wobei eine Periode des zeitlichen Verlaufs mindestens zwei Strompulse mit unterschiedlichem Betrag aufweist. Die unterschiedlich starken Strompulse der Stromversorgung führen zu unterschiedlichen Intensitäten der Lichtpulse der Beleuchtungseinrichtung. Jeder Bereich des Gegenstandes wird dadurch mit einem starken und einem schwachen Lichtpuls bestrahlt. Die Frequenz des gepulsten Lichts und die zeitliche Auflösung eines Sensors, der das von dem Gegenstand reflektierte und/ oder durch Fluoreszenz und Phosphoreszenz emittierte Licht erfasst, ist dabei im Vergleich zur Geschwindigkeit der Transporteinrichtung so hoch, dass die Bewegung des Gegenstandes zwischen zwei Lichtpulsen vernachlässigbar ist. Es kann daher näherungsweise davon ausgegangen werden, dass der Gegenstand zwischen der Beleuchtung mit einem starken und einem schwachen Lichtpuls ruht.

Die Sensoren erfassen das von dem Gegenstand reflektierte und/ oder emittierte Licht sowohl im Bezug auf den starken als auch im Bezug auf den schwachen

Lichtpuls. Wird bei dem starken Lichtpuls eine Sättigung des Sensors erreicht, so wird lediglich das reflektierte und/ oder emittierte Licht bezüglich des schwachen Lichtpulses ausgewertet. Ist dagegen das reflektierte und/ oder emittierte Licht aufgrund des schwachen Lichtpulses hinsichtlich seiner Intensität zu gering, um es mit dem Sensor nachzuweisen, so wird lediglich das reflektierte und/ oder emittierte Licht bezüglich des starken Lichtpulses ausgewertet. Auf diese Weise wird der Dynamikbereich des optischen Messsystems erweitert. Dies ermöglicht einen quantifizierten Nachweis ohne die Stärke der nachzuweisenden optischen Eigenschaften vorab zu kennen.

Ist die Auflösung aufgrund von zwei unterschiedlich starken Strompulsen zu gering, so kann die Anzahl der unterschiedlichen Strompulse je Periode des zeitlich periodischen Stroms erhöht werden. Die Stromstärken der Strompulse und die zeitliche Dauer der Strompulse im Verhältnis zu der Dauer der Stromstärke 0, welche als Duty Cycle bezeichnet wird, kann in Abhängigkeit von den zu untersuchenden Gegenständen vorgegeben werden. Dies gilt außerdem für die Periodendauer beziehungsweise die Frequenz des zeitlich periodischen Stroms.

Zeitlich periodischer Strom bedeutet in diesem Fall, dass der Strom eine periodische Funktion über der Zeit ist und damit eine Periodizität über der Zeit aufweist.

Das erfindungsgemäße Verfahren mit den Merkmalen des Anspruchs 9 zeichnet sich dadurch aus, dass die Beleuchtungseinrichtung den Gegenstand mit gepulstem Licht bestrahlt, wobei innerhalb einer Periode des gepulsten Lichts mindestens zwei Lichtpulse unterschiedlicher Intensität erzeugt werden. Diese erfolgt dadurch, dass mittels einer Stromversorgung die Beleuchtungseinrichtung mit einem gepulsten Strom versorgt wird, wobei jede Periode mindestens zwei Strompulse mit unterschiedlicher Stromstärke aufweist. Das Verfahren kann mit der Vorrichtung gemäß Anspruch 1 durchgeführt werden.

Nach einer vorteilhaften Ausgestaltung der Erfindung weist die Beleuchtungseinrichtung mindestens eine Licht emittierende Diode LED auf. Zwar können statt dessen auch Anregungslampen, wie beispielsweise Leuchtstofflampen und Gasentladungslampen eingesetzt werden, jedoch zeichnen sich Licht emittierende Dioden LED demgegenüber durch ein kompaktes Baumaß, einen geringeren Herstellungspreis, eine schnellere Ansprechzeit und damit eine höhere Frequenz der Lichtpulse, sowie eine geringere Stör- und Reparaturanfälligkeit aus. Von Vorteil ist in jedem Fall die Beleuchtung mit monochromatischem Licht oder zumindest Licht eines schmalen Spektralbereichs. Auf diese Weise ist eine Unterscheidung der Fluoreszenz und Phosphoreszenz von echten Gegenständen einerseits und gefälschten Gegenständen andererseits leichter möglich.

Nach einer weiteren vorteilhaften Ausgestaltung der Erfindung ist die Licht emittierende Diode LED eine UV-Licht emittierende Diode UV-LED. UV-Licht hat den Vorteil, dass die Fluoreszenz und Phosphoreszenz im sichtbaren Spektralbereich oder nahe dem sichtbaren Spektralbereich erfolgt und daher leicht mit optischen Sensoren nachgewiesen werden kann.

Die Vorrichtung ist mit mindestens einem ersten Sensor zum Erfassen des von dem Gegenstand reflektierten Lichts und mit mindestens einem zweiten Sensor zum Erfassen des von dem Gegenstand durch Fluoreszenz und/ oder Phosphoreszenz emittierten Lichts ausgestattet. Der erste und der zweite Sensor befinden sich an unterschiedlichen Positionen. Bevorzugt ist die Beleuchtungseinrichtung, insbesondere die Licht emittierende Diode LED mit ihrer optischen Achse unter einem von 0° und 90° verschiedenen Winkel gegen die Transportrichtung der Transporteinrichtung angeordnet. Der erste Sensor zum Erfassen des von dem Gegenstand reflektierten Lichts ist mit seiner optischen Achse unter demselben Winkel zur Oberfläche des Gegenstandes angeordnet wie die Beleuchtungseinrichtung, allerdings symmetrisch zu einer Ebene, die senkrecht zur Oberfläche des Gegenstandes und durch den Schnittpunkt zwischen optischer Achse der Beleuchtungseinrichtung und der Oberfläche des Gegenstandes verläuft. Dabei wird ausgenutzt, dass bei der Reflexion der Einfallswinkel und Ausfallswinkel des Lichts identisch sind. Der zweite Sensor kann sich an beliebiger Position befinden, beispielsweise senkrecht über der Oberfläche des Gegenstandes. Dies bedeutet, dass seine optische Achse senkrecht zur Oberfläche des Gegenstandes ausgerichtet ist. Da die Wellenlänge des reflektierten Lichts von derjenigen des emittierten Lichts verschieden ist, werden unterschiedliche Sensoren eingesetzt. Die Wellenlänge des reflektierten Lichts stimmt mit der Wellenlänge des Lichts der Beleuchtungseinrichtung überein. Die Wellenlänge des emittierten Lichts ist geringer als diejenige des Lichts der Beleuchtungseinrichtung.

Nach einer weiteren vorteilhaften Ausgestaltung der Erfindung handelt es sich bei dem zweiten Sensor um einen RGB-Sensor. RGB steht dabei für die Abkürzung rot grün blau. Dieser Sensor beruht auf der Dreifarbentheorie, bei der der gesamte Farbraum aus der Überlagerung der Farben rot, grün und blau aufgebaut ist. Für jeden der drei Primärfarben wird ein eigenes Sensorelement eingesetzt.

Nach einer weiteren vorteilhaften Ausgestaltung der Erfindung ist zwischen der Beleuchtungseinrichtung und dem zweiten Sensor eine optische Abschirmung angeordnet. Diese verhindert, dass das Licht der Beleuchtungseinrichtung zu einer Beeinträchtigung des zweiten Sensors führt. Zusätzlich dazu kann an der Beleuchtungseinrichtung ein Filter angeordnet sein, das die typischen Wellenlängen der Fluoreszenz und Phosphoreszenz aus dem Licht der Beleuchtungseinrichtung ausfiltert.

Nach einer weiteren vorteilhaften Ausgestaltung der Erfindung ist die Stromversorgung der Beleuchtungseinrichtung mit mindestens zwei parallel geschalteten Eingangswiderständen und einem Differenzverstärker ausgestattet. Ferner weist die Stromversorgung eine Spannungsquelle auf, welche mindestens zwei gepulste Eingangsspannungen liefert. Die Anzahl der gepulsten Eingangsspannungen stimmt mit der Anzahl der Strompulse je Periode der Stromversorgung überein. Bei zwei Eingangsspannungen ist die Frequenz der einen Eingangsspannung doppelt so groß wie die Frequenz der anderen Eingangsspannung. Bei einer Anzahl n an Eingangsspannungen ist die größte Frequenz das n-fache der kleinsten Frequenz. Das Maximum der Eingangsspannungen kann gleich oder verschieden sein. Die Phasenverschiebung zwischen den Eingangsspannungen beträgt 0. Durch diese besonders einfache Beschaltung mit kostengünstigen Komponenten wird in zuverlässiger Weise ein periodischer Strom mit mindestens zwei unterschiedlichen Strompulsen je Periode erzeugt.

Die Sensoren wandeln das von dem Gegenstand reflektierte oder emittierte Licht in ein elektrisches Signal proportional zur Intensität des Lichts. Es kann sich dabei beispielsweise um Fotodioden oder CCD handeln. Dabei können mehrere derartige Komponenten in einer Zeile oder in einem Array angeordnet sein. Ferner ist der Sensor mit einem optischen System, insbesondere einem Linsensystem, ausgestattet. Darüber hinaus kann der Sensor ein Filter aufweisen, um diejenigen Wellenlängen des Lichts auszublenden, die mit dem jeweils anderen Sensor nachgewiesen werden sollen. So ist beispielsweise der zweite Sensor zum Nachweis des auf Fluoreszenz und Phosphoreszenz beruhenden Lichts mit einem Filter ausgestattet, welches das Licht im Wellenlängenbereich der Beleuchtungseinrichtung absorbiert.

Weitere Vorteile und vorteilhafte Ausgestaltungen der Erfindung sind der nachfolgenden Beschreibung, der Zeichnung und den Ansprüchen zu entnehmen.

### Zeichnung

In der Zeichnung ist ein Ausführungsbeispiel der erfindungsgemäßen Vorrichtung dargestellt. Es zeigen:
- Figur 1: prinzipieller Aufbau der Vorrichtung,
- Figur 2: Vorrichtung gemäß Figur 1 mit zusätzlicher optischer Abschirmung und einem Filter,
- Figur 3: Längsschnitt durch eine Vorrichtung mit dem prinzipiellen Aufbau gemäß Figur 1,
- Figur 4: Detail aus Figur 3,
- Figur 5: Schaltplan zu der Vorrichtung gemäß Figuren 1 bis 4,
- Figur 6: zeitlicher Verlauf der Eingangsspannungen zum Schaltplan gemäß Figur 5,
- Figur 7: zeitlicher Verlauf der sich aus den beiden Eingangsspannungen gemäß Figur 6 ergebenden Stromstärke an der UV-LED.

### Beschreibung des Ausführungsbeispiels

Figuren 1 und 2 zeigen den prinzipiellen Aufbau einer Vorrichtung zum Nachweis von reflektiertem und emittiertem Licht eines Gegenstandes 1. Bei dem Gegenstand handelt es sich um eine Banknote. Der Gegenstand 1 wird mit Licht bestrahlt, welches eine Beleuchtungseinrichtung 2 erzeugt. Bei der Beleuchtungseinrichtung 2 handelt es sich um eine UV-LED. Die optische Achse der Beleuchtungseinrichtung 2 ist in Figur 1 durch einen Pfeil 3 dargestellt. Das von der Oberfläche des Gegenstandes 1 reflektierte Licht wird durch einen ersten Sensor 4 nachgewiesen. Die optische Achse des ersten Sensors 4 ist durch den Pfeil 5 gekennzeichnet. Ferner emittiert der mit dem Licht der Beleuchtungseinrichtung 2 bestrahlte Gegenstand 1 aufgrund von Fluoreszenz und Phosphoreszenz Licht, dessen Wellenlänge sich von dem einfallenden Licht der Beleuchtungseinrichtung unterscheidet. Zum Nachweis dieses emittierten Lichts ist ein zweiter Sensor 6 oberhalb des Gegenstandes 1 angeordnet. Die optische Achse 7 dieses zweiten Sensors 6 verläuft senkrecht zur Oberfläche des Gegenstandes 1. Das durch den ersten Sensor 4 nachgewiesene reflektierte Licht ist in Figur 1 durch einen Pfeil 8 symbolisiert. Das durch Fluoreszenz oder Phosphoreszenz emittierte Licht ist in Figur 1 durch den Pfeil 9 symbolisiert.

Figur 2 zeigt denselben schematischen Aufbau wie Figur 1. Zusätzlich sind in Figur 2 eine optische Abschirmung 10 zwischen der Beleuchtungseinrichtung 2 und dem zweiten Sensor 6 dargestellt, sowie ein Filter 11 vor der Beleuchtungseinrichtung 2. Bei dem Filter handelt es sich um ein UV-Durchlassfilter, das die sichtbaren Anteile des Lichts der Beleuchtungseinrichtung, insbesondere blaue Anteile, ausfiltert. Bei dem zweiten Sensor 6 handelt es sich um einen RGB-Sensor. Die optische Abschirmung 10 in Form einer Trennwand sorgt dafür, dass die direkt von dem Gegenstand 1 reflektierte UV-Strahlung nicht zu dem zweiten Sensor gelangt.

Figur 3 zeigt eine komplette Vorrichtung, welche nach dem Prinzip gemäß Figur 1 und 2 aufgebaut ist. Die Vorrichtung besteht aus zwei Beleuchtungseinrichtungen 2, zwei in der Zeichnung nicht erkennbaren ersten Sensoren und zwei zweiten Sensoren 6. Beide Beleuchtungseinrichtungen 2 sind mit UV-LED und einem Filter 11 ausgestattet. Sie befinden sich jeweils in einem Gehäuse 12, welches zugleich als optische Abschirmung gegen die beiden zweiten Sensoren 6 dient. Die Beleuchtungseinrichtungen 2 und die zweiten Sensoren 6 sind auf einer Leiterplatte 13 angeordnet, welche mit weiteren elektrischen Komponenten ausgestattet ist. Leiterplatte und darauf angeordnete Komponenten sind von einem Gehäuse 14 umgeben. Um das Licht der Beleuchtungseinrichtungen 2 und das von einem Gegenstand emittierte Licht bis zu den zweiten Sensoren 6 durchzulassen, ist das Gehäuse 14 mit einem für dieses Licht durchlässigen Schutzglas 15 ausgestattet. In Figur 4 ist das Detail der Vorrichtung gemäß Figur 4 mit den beiden Beleuchtungseinrichtungen 2 und den zweiten Sensoren 6 vergrößert dargestellt.

Figur 5 zeigt einen Schaltplan der Stromversorgung der Beleuchtungseinrichtung zu der Vorrichtung gemäß Figuren 1 bis 4. An den Eingängen 16 und 17 der Schaltung sind Eingangswiderstände 18 und 19 eines Differenzverstärkers 20 vorgesehen. Die beiden Eingangswiderstände sind parallel geschaltet. Die Eingangsspannungen U₁ und U₂ werden von einem nicht dargestellten digitalen Baustein, beispielsweise einem Microcontroller, einem FPGA oder einem CPLD erzeugt. Der Differenzverstärker bestimmt den Basisstrom eines Transistors 21, der mit der UV-LED der Beleuchtungseinrichtung 2 verbunden ist. Der Strom durch die Diode wird durch einen Widerstand 22 begrenzt.

In Figur 6 ist ein Schema des zeitlichen Verlaufs der beiden Eingangsspannungen U₁ und U₂ dargestellt. Die Frequenz der Eingangsspannung U₁ ist doppelt so groß wie die der Eingangsspannung U₂. Die Phasenverschiebung ist 0. Figur 7 zeigt den sich bei der Schaltung gemäß Figur 5 aus diesen Eingangsspannungen ergebenden zeitlichen Verlauf des Stroms I_{LED} der LED der Beleuchtungseinrichtung. Innerhalb einer Periodendauer T werden zwei Strompulse 23 und 24 erzeugt. Dabei weist der Strompuls 23 eine höhere Stromstärke auf als der Strompuls 24. Der duty cycle beträgt 1/5. Der Stärke der Strompulse und der duty cycle hängen von den Eingangsspannungen U₁ und U₂ und den Eingangwiderständen 18 und 19 ab.

Sämtliche Merkmale der Erfindung können sowohl einzeln als auch in beliebiger Kombination miteinander erfindungswesentlich sein.

### Bezugszahlen

- 1: Gegenstand
- 2: Beleuchtungseinrichtung
- 3: optische Achse der Beleuchtungseinrichtung
- 4: erster Sensor
- 5: optische Achse des ersten Sensors
- 6: zweiter Sensor
- 7: optische Achse des zweiten Sensors
- 8: von dem Gegenstand reflektiertes Licht
- 9: durch Fluoreszenz oder Phosphoreszenz vom dem Gegenstand emittiertes Licht
- 10: optische Abschirmung
- 11: Filter
- 12: Gehäuse der Beleuchtungseinrichtung
- 13: Leiterplatte
- 14: Gehäuse der Vorrichtung
- 15: Schutzglas
- 16: Eingang der Stromversorgung
- 17: Eingang der Stromversorgung
- 18: Eingangswiderstand
- 19: Eingangswiderstand
- 20: Differenzverstärker
- 21: Transistor
- 22: Widerstand
- 23: Strompuls
- 24: Strompuls

## Patentansprüche

1. Vorrichtung zum Nachweis von reflektiertem und/ oder emittiertem Licht eines Gegenstandes (1) beim Erkennen, Kontrollieren, Verifizieren und Prüfen der Echtheit von Gegenständen,
• mit mindestens einer Beleuchtungseinrichtung (2), die ausgebildet ist, den Gegenstand (1) mit gepulstem Licht zu beleuchten,
• mit mindestens einem eine Sättigungsgrenze aufweisenden Sensor (4, 6), der ausgebildet ist, das von dem Gegenstand (1) reflektierte und/ oder emittierte Licht zu erfassen,
• mit einer Stromversorgung (16, 17, 18, 19, 20, 21, 22) der Beleuchtungseinrichtung (2), die ausgebildet ist, die Beleuchtungseinrichtung (2) mit einem Strom zu versorgen, der eine periodische Funktion über der Zeit ist, wobei eine Periode mindestens zwei Strompulse (23, 24) mit unterschiedlichem Betrag aufweist und die unterschiedlich starken Strompulse der Stromversorgung zu unterschiedlichen Intensitäten der Lichtpulse der Beleuchtungseinrichtung führen, wodurch jeder Bereich des Gegenstandes mit einem ersten Lichtpuls und einem zweiten Lichtpuls, der schwächer ist als der erste Lichtpuls, bestrahlt wird,
**dadurch gekennzeichnet,**
• **dass** sie mit einer Transporteinrichtung, die ausgebildet ist, den Gegenstand relativ zu der Beleuchtungseinrichtung (2) und an dem Sensor (4, 6) vorbei in Transportrichtung zu transportieren, ausgestattet ist,
• **dass** sie mit mindestens einem ersten Sensor (4) zum Erfassen des von dem Gegenstand (1) reflektierten Lichts und mit mindestens einem zweiten Sensor (6) zum Erfassen des von dem Gegenstand (1) durch Fluoreszenz und/ oder Phosphoreszenz emittierten Lichts ausgestattet ist, wobei lediglich das reflektierte und/ oder emittierte Licht bezüglich des zweiten Lichtpulses ausgewertet wird, wenn bei dem ersten Lichtpuls, eine Sättigung des jeweiligen Sensors erreicht wird, und wobei lediglich das reflektierte und/oder emittierte Licht bezüglich des ersten Lichtpulses ausgewertet wird, wenn das reflektierte und/ oder emitterte Licht aufgrund des schwachen Lichtpulses hinsichtlich seiner Intensität zu gering ist, um es mit dem jeweiligen Sensor nachzuweisen, und
• **dass** sich der erste Sensor (4) und der zweite Sensor (6) an unterschiedlichen Positionen befinden.

2. Vorrichtung nach Anspruch 1, **dadurch gekennzeichnet, dass** die Beleuchtungseinrichtung (2) mindestens eine Licht emittierende Diode aufweist.

3. Vorrichtung nach Anspruch 2, **dadurch gekennzeichnet, dass** die Licht emittierende Diode eine UV-Licht emittierende Diode ist.

4. Vorrichtung nach Anspruch 1, **dadurch gekennzeichnet, dass** der erste Sensor (4) mit seiner optischen Achse (5) unter einem Winkel von weniger als 90° und mehr als 0° ausgerichtet ist, und dass der zweite Sensor (6) mit seiner optischen Achse (7) unter einem Winkel von 90° gegen die Transportrichtung der Transporteinrichtung ausgerichtet ist.

5. Vorrichtung nach Anspruch 1 oder 4, **dadurch gekennzeichnet, dass** der zweite Sensor (6) ein RGB-Sensor ist.

6. Vorrichtung nach Anspruch 1,4 oder 5, **dadurch gekennzeichnet, dass** zwischen der Beleuchtungseinrichtung (2) und dem zweiten Sensor (6) eine optische Abschirmung (10) angeordnet ist.

7. Vorrichtung nach einem der vorhergehenden Ansprüche, **dadurch gekennzeichnet, dass** die Stromversorgung zur Erzeugung des zeitlich periodischen Stroms mit mindestens zwei unterschiedlich starken Strompulsen je Periode mindestens zwei parallel geschaltete Eingangswiderstände (18, 19) und einen Differenzverstärker (20) aufweist.

8. Vorrichtung nach Anspruch 1, **dadurch gekennzeichnet, dass** der flache Gegenstand ein Wertschein ist.

9. Verfahren zum Nachweis von reflektiertem und/ oder emittiertem Licht eines Gegenstandes (1) beim Erkennen, Kontrollieren, Verifizieren und Prüfen der Echtheit von Gegenständen, **gekennzeichnet durch** folgende Verfahrensschritte:
• Transportieren des Gegenstands mit einer Transporteinrichtung an mindestens einer Beleuchtungseinrichtung (2) und mindestens einem eine Sättigungsgrenze aufweisenden Sensor (4, 6) vorbei,
• Versorgen der Beleuchtungseinrichtung (2) mit einem Strom, der eine periodische Funktion über der Zeit ist, wobei eine Periode mindestens zwei Strompulse (23, 24) mit unterschiedlichem Betrag aufweist und die unterschiedlich starken Strompulse der Stromversorgung zu unterschiedlichen Intensitäten der Lichtpulse der Beleuchtungseinrichtung führen,
• Beleuchten des Gegenstandes (1) mit dem gepulsten Licht der Beleuchtungseinrichtung (2), wobei jeder Bereich des Gegenstandes mit einem ersten Lichtpuls und einem zweiten Lichtpuls, der schwächer ist als der erste Lichtpuls, bestrahlt wird,
• Erfassen des von dem Gegenstand (1) reflektierten und/ oder emittierten Lichts mit dem Sensor (4, 6), wobei das von der Oberfläche des Gegenstands (1) reflektierte Licht durch einen ersten Sensor (4) nachgewiesen wird, und wobei das von dem Gegenstand aufgrund von Fluoreszenz und Phosphoreszenz emittierte Licht durch einen zweiten Sensor (6) nachgewiesen wird,
• wobei lediglich das reflektierte und/ oder emittierte Licht bezüglich des zweiten Lichtpulses ausgewertet wird, wenn bei dem ersten Lichtpuls eine Sättigung des jeweiligen Sensors erreicht wird, und wobei lediglich das reflektierte und / oder emittierte Licht bezüglich des ersten Lichtpulses ausgewertet wird, wenn das reflektierte und/ oder emitterte Licht aufgrund des schwachen Lichtpulses hinsichtlich seiner Intensität zu gering ist, um es mit dem jeweiligen Sensor nachzuweisen.

## Claims

1. Device for the detection of reflected and/or emitted light of an object (1) when recognizing, checking, verifying and inspecting the authenticity of objects
• with at least one illumination device (2), which is configured to illuminate the object (1) with pulsed light,
• with at least one sensor (4, 6) having a saturation limit, which is configured to sense the light reflected and/or emitted by the object (1),
• with a power supply (16, 17, 18, 19, 20, 21, 22) of the illumination device (2), which is configured to supply the illumination device (2) with a current, which is a periodic function over time, wherein one period has at least two current pulses (23, 24) of different magnitude and the differently strong current pulses of the power supply lead to different intensities of the light pulses of the illumination device, whereby each region of the object is irradiated with a first light pulse and a second light pulse, which is weaker than the first light pulse,
**characterized in**
• **that** it is equipped with a transport device, which is configured to transport the object relative to the illumination device (2) and past the sensor (4, 6) in a transport direction,
• **that** it is equipped with at least one first sensor (4) for detecting the light reflected by the object (1) and at least one second sensor (6) for detecting the light emitted by the object (1) due to fluorescence and/or phosphorescence, wherein only the reflected and/or emitted light with respect to the second light pulse is evaluated, when a saturation of the respective sensor is reached during the first light pulse, and wherein only the reflected and/or emitted light with respect to the first light pulse is evaluated, when, due to the weak light pulse, the reflected and/or emitted light is to low regarding its intensity to be detected with the respective sensor, and,
• **that** the first sensor (4) and the second sensor (6) are located at different positions.

2. Device according to claim 1, **characterized in that** the illumination device (2) has at least one light-emitting diode.

3. Device according to claim 2, **characterized in that** the light emitting diode is a UV light emitting diode.

4. Device according to claim 1, **characterized in that** the first sensor (4) is oriented with its optical axis (5) at an angle of less than 90° and more than 0°, and that the second sensor (6) is oriented with its optical axis (7) at an angle of 90° regarding the transport direction of the transport device.

5. Device according to claim 1 or 4, **characterized in that** the second sensor (6) is an RGB sensor.

6. Device according to claim 1, 4 or 5, **characterized in that** an optical shield (10) is arranged between the illumination device (2) and the second sensor (6).

7. Device according to any of the preceding claims, **characterized in that** the power supply for generating the time-periodic current having at least two different current pulses per period includes at least two parallel-connected input resistors (18, 19) and a differential amplifier (20).

8. Device according to claim 1, **characterized in that** the flat object is a valued bill.

9. Method for detecting reflected and/or emitted light of an object (1) during recognizing, checking, verifying and inspecting the authenticity of objects, **characterized by** the following method steps:
• transporting the object with a transport device past at least one illumination device (2) and at least one sensor (4, 6) having a saturation limit,
• supplying the illumination device (2) with a current, which is a periodic function over time, wherein one period has at least two current pulses (23, 24) of different magnitude and the differently strong current pulses of the power supply lead to different intensities of the light pulses of the illumination device,
• illuminating the object (1) with the pulsed light of the illumination device (2), wherein each region of the object is irradiated with a first light pulse and a second light pulse, which is weaker than the first light pulse,
• detecting the light reflected and/or emitted by the object (1) with the sensor (4, 6), wherein the light reflected from the surface of the object (1) is detected by a first sensor (4), and wherein the light emitted by the object due to fluorescence and phosphorescence is detected by a second sensor (6),
• wherein only the reflected and/or emitted light with respect to the second light pulse is evaluated, when a saturation of the respective sensor is reached during the first light pulse, and wherein only the reflected and/or emitted light with respect to the first light pulse is evaluated, when, due to the weak light pulse, the reflected and/or emitted light is to low regarding its intensity to be detected with the respective sensor.

## Revendications

1. Dispositif de détection de lumière réfléchie et/ou émise par un objet (1) lors de la reconnaissance, du contrôle, de la vérification et de l'examen de l'authenticité d'objets,
• avec au moins un dispositif d'éclairage (2), qui est conçu pour éclairer l'objet (1) avec une lumière puisée,
• avec au moins un capteur présentant une limite de saturation (4, 6), qui est conçu pour mesurer la lumière réfléchie et/ou émise par l'objet (1),
• avec une alimentation électrique (16, 17, 18, 19, 20, 21, 22) du dispositif d'éclairage (2), qui est conçue pour alimenter le dispositif d'éclairage (2) avec un courant qui est une fonction périodique en fonction du temps, une période comprenant au moins deux impulsions de courant (23, 24) avec des valeurs différentes et les impulsions de courant de différentes forces de l'alimentation électrique conduisant à des intensités différentes des impulsions lumineuses du dispositif d'éclairage, ce qui fait en sorte que chaque partie de l'objet est éclairé avec une première impulsion lumineuse et une deuxième impulsion lumineuse, qui est plus faible que la première impulsion lumineuse,
**caractérisé en ce que**
• il est équipé d'un dispositif de transport qui est conçu pour transporter l'objet par rapport au dispositif d'éclairage (2) et devant le capteur (4, 6) dans la direction de transport,
• il est équipé d'au moins un premier capteur (4) pour la mesure de la lumière réfléchie par l'objet (1) et d'au moins un deuxième capteur (6) pour la mesure de la lumière émise par fluorescence et/ou par phosphorescence, seule la lumière réfléchie et/ou émise étant analysée par rapport à la deuxième impulsion lumineuse si, lors de la deuxième impulsion lumineuse, une saturation du capteur correspondant est atteinte et seule la lumière réfléchie et/ou émise étant analysée par rapport à la première impulsion lumineuse si la lumière réfléchie et/ou émise est trop faible, en ce qui concerne son intensité, du fait de la faible impulsion lumineuse, pour la détecter avec le capteur correspondant et
• le premier capteur (4) et le deuxième capteur (6) se trouvent à des positions différentes.

2. Dispositif selon la revendication 1, **caractérisé en ce que** le dispositif d'éclairage (2) comprend au moins une diode émettant de la lumière.

3. Dispositif selon la revendication 2, **caractérisé en ce que** la diode émettant de la lumière est une diode émettant une lumière UV.

4. Dispositif selon la revendication 1, **caractérisé en ce que** le premier capteur (4) est orienté, avec son axe optique (5) avec un angle inférieur à 90° et supérieur à 0°, et **en ce que** le deuxième capteur (6) est orienté, avec son axe optique (7), avec un angle de 90° contre la direction de transport du dispositif de transport.

5. Dispositif selon la revendication 1 ou 4, **caractérisé en ce que** le deuxième capteur (6) est un capteur RVB.

6. Dispositif selon la revendication 1, 4 ou 5, **caractérisé en ce que**, entre le dispositif d'éclairage (2) et le deuxième capteur (6) est disposé une protection optique (10).

7. Dispositif selon l'une des revendications précédentes, **caractérisé en ce que** l'alimentation électrique comprend, pour la production du courant périodique dans le temps avec au moins deux impulsions électriques d'intensités différentes par période, au moins deux résistances d'entrée (18, 19) branchées en parallèle et un amplificateur différentiel (20).

8. Dispositif selon la revendication 1, **caractérisé en ce que** l'objet plat est un billet de banque.

9. Procédé de détection de la lumière réfléchie et/ou émise par un objet (1) lors de la reconnaissance, du contrôle, de la vérification et de l'examen de l'authenticité d'objets, **caractérisé par** les étapes suivantes :
• transport de l'objet avec un dispositif de transport le long d'au moins un dispositif d'éclairage (2) et d'au moins un capteur présenta une limite de saturation (4, 6),
• alimentation du dispositif d'éclairage (2) avec un courant qui est une fonction périodique en fonction du temps, une période comprenant au moins deux impulsions électriques (23, 24) avec différentes valeurs, et les impulsions électriques d'intensités différentes de l'alimentation électrique conduisent à différentes intensités d'impulsions lumineuses du dispositif d'éclairage,
• éclairage de l'objet (1) avec la lumière pulsée du dispositif d'éclairage (2), chaque partie de l'objet étant éclairée avec une première impulsion lumineuse et une deuxième impulsion lumineuse, qui est plus faible que la première impulsion lumineuse,
• mesure de la lumière réfléchie et/ou émise par l'objet (1) avec le capteur (4, 6), la lumière réfléchie par la surface de l'objet (1) étant détectée par un premier capteur (4) et la lumière émise par l'objet du fait d'une fluorescence et d'une phosphorescence étant détectée par un deuxième capteur (6),
• seule la lumière réfléchie et/ou émise étant analysée par rapport à la deuxième impulsion lumineuse si, lors de la première impulsion lumineuse, une saturation du capteur correspondant est atteinte et seule la lumière réfléchie et/ou émise étant analysée par rapport à la première impulsion lumineuse si la lumière réfléchie et/ou émise est trop faible, en ce qui concerne son intensité, du fait de la faible impulsion lumineuse, pour la détecter avec le capteur correspondant.
